# FASCICULE DE BREVET EUROPEEN

(11) **EP 0 026 024 B1**
(45) Date de publication et mention de la délivrance du brevet: **27.04.1983**
(21) Numéro de dépôt: 80200891.2
(22) Date de dépôt: 23.09.1980
(51) Int. Cl.: B65H 49/30

(54) **Porte-écheveau pour le défilage d'un écheveau de fil**
Strangträger zum Abwinden eines Fadenstranges
Reel for unwinding a skein of yarn

(30) Priorité: 24.09.1979 BE 2058094
(43) Date de publication de la demande: 01.04.1981
(73) Titulaire: Delerue, Dominique, F-59420 Mouvaux (FR)
(72) Inventeur: Delerue, Dominique, F-59420 Mouvaux (FR)
(74) Mandataire: Ottelohe, Jozef René

## Description

L'invention concerne un porte-écheveau pour le défilage d'un écheveau de fil.

On connaît déjà un porte-écheveau pour le défilage d'un écheveau de fil correspondant au préambule de la revendication 1 (FR-A-2 186 947). Ce porte écheveau comprend deux bras disposés sur un support et destinés à recevoir un écheveau de fil, l'un des deux bras étant déplaçable le long du support au moyen d'un coulisseau, le support des deux bras étant monté à pivotement sur un châssis de façon à prendre deux positions, une position verticale pour la mise en place d'un écheveau sur les bras et une position pour le défilage de l'écheveau, le coulisseau du bras mobile étant également déplaçable le long d'une tige pivotante portant une butée munie d'un ressort coopérant avec ledit coulisseau ou un élément qui en est solidaire pour écarter le bras mobile du bras fixe lors du passage du support de la position verticale pour la mise en place de l'écheveau à la position de défilage.

Toutefois le support de ce port-écheveau présente l'inconvénient que pour tendre convenablement un écheveau sans devoir imprimer une force exagérée qui fatiguerait l'opératrice, il faut lui donner un déplacement angulaire suffisant et au moins égal à 90°.

En effet le déplacement du bras mobile pour charger l'écheveau et la force nécessaire pour tendre convenablement celui-ci et obtenir un bon défilage sont tels, qu'il faut un minimum de déplacement angulaure pour atteindre ces impératifs sans réclamer un effort trop important à l'ouvrière, ce qui oblige pratiquement à adopter la position horizontale du support pour le défilage de l'écheveau.

Comme la plupart des écheveaux ont des nappes de fils superposées radialement et parallèles à l'axe de l'écheveau, les deux bras support de l'écheveau devront nécessairement être eux-mêmes parallèles, ce qui suppose un sommet de défilage de l'écheveau nécessairement assez éloigné du sommet desdits bras afin d'éviter un surcroît de frottement des spires de fil les unes sur les autres au moment de défilage.

Comme ce sommet de défilage doît être disposé entre les deux bras et au centre de la distance qui les sépare lorsque l'écheveau est tendu, il est difficile à l'opératrice d'atteindre ce sommet matérialisé par un oeillet pour y introduire le fil. Pour y parvenir il est nécessiare qu'elle dispose d'un marchepied, ce qui l'oblige à monter et descendre fréquemment le marchepied et lui cause une certain fatigue. D'autre part cette disposition de l'oeillet (sommet de défilage), au centre des bras et perpendiculairement au sol, oblige à donner au fil, partant de l'écheveau pour aboutir ensuite au bobinoir sur lequel i doit être enroulé, un angle d'au moins 90°. Or, pour obtenir les meilleures performances de vitesse au rebobinage d'un écheveau il faut éviter de donner au fil des angles trop vifs.

La présente invention a notamment pour but de remédier à ces inconvénients. A cet effet, la tige pivotante du porte, écheveau selon l'invention est montée à pivotement sur un levier qui est lui-même monté à pivotement sur le support portant les bras destinés a recevoir l'écheveau de fil. En outre, un moyen, par exemple un autre levier, est prévu pour faire pivoter le levier monté à pivotement sur le support.

Dans le porte-écheveau selon l'invention, on faisant pivoter simultanément le support et le levier de commande dans un sens contraire, le déplacement angulaire du support de noit être égal qu'à la moitié de celui qui est nécessaire dans le portes-écheveau connus, pour tendre convenablement l'écheveau.

Par ailleurs, sans augmenter sa fatigue, l'ouvrière peut opérer une tension d'autant plus forte qu'en tirant sur le levier de commande elle peut prendre appui sur le sommet du bras mobile tout en faisant pivoter le support autour de son axe.

Un autre avantage réside dans le fait qu'il est possible de verrouiller automatiquement le mécanisme lorsque le support est placé en position inclinée et l'écheveau est tendu.

Ces avantages et encore d'autres ressortiront de la descripttion détaillée ci-après.

L'invention est représentée, à titre d'exemples non limitatifs, sur les dessins ci- joints, dans lesquels:
-la figure 1 représente un premier mode de réalisation du porte-écheveau, celui-ci étant placé dans la position correspondante à la mise en place d'un écheveau.
-la figure 2 représente le porte-écheveau de la figure 1 en position de défilage (écheveau extensé).
- la figure 3 représente les passages du fil dans l'oeillet de défilage lorsque le support est horizontal et lorsqu'il est incliné en position de défilage.

Deux bras, l'un 1 fixe, l'autre 2 mobile, sont disposés sur un support 3, sur lequel peut coulisser le bras 2. Le support 3 peut pivoter autour du pivot 4 du châssis 5. Sur le levier 20 est disposé un autre axe 6 sur lequel est montée à pivotement une tige 7 faisant office de bielle, munie d'une bague de butée réglable 8 et d'un ressort à compression 9. Cette tige 7 passe ensuite à travers un orifice 10 percé dans le coulisseau 11 supportant le bras 2.

Le levier 20 peut pivoter autour d'un axe 21 solidaire du support 3. Le levier 20 est également solidaire d'un autre levier 22 de telle façon que lorsqu'on fait pivoter le levier 22 dans le sens de la flèche F le levier 20 pivote vers le haut autour de son axe 21, repousse la bielle 7 vers le haut et tend à écarter le bras 2 du bras 1 pour mettre l'écheveau en tension pour son défilage. Par contre, si l'on fait pivoter le levier 22 dans le sens contraire à la flèche F le levier 20 reprend sa position horizontale et le bras 2 de rapproche du bras 1 par le simple faite de son propre poids permettant ainsi la pose de l'écheveau. Mais on peut remarquer qu'en même temps que l'on fiat pivoter le levier 22 dans le sens de la flèche F, il est possible de faire pivoter le support 3 en poussant sur le sommet du bras 2 dans le sens de la flèche F'. Ces deux mouvement combinés permettent de réaliser le même déplacement du bras 2 pour tendre convenablement l'écheveau en un déplacement angulaure du support 3 égal à la moitié de celui qui est nécessaire dans les deux inventions citées plus haut. Par ailleurs, sans augmenter sa fatigue, l'ouvrière peut opérer une tension d'autant plus forte qu'en tirant sur le levier 22 elle peut prendre appui sur le sommet du bras 2 tout en faisant pivoter le support 3 autour de son axe 4. De plus, le pivot 21 est disposé par rapport à l'orifice 10 du coulisseau 11 de telle façon que, lorsque l'écheveau est convenablement tendu, la ligne brisée formée par le levier 20 et la bielle 7 a dépassé le point de la ligne droite et a pris une position de ligne brisée opposée tandis que l'axe 6 prend appui sur le support 3 formant"ainsi un solide verrouillage dû à la tension de l'écheveau (Voir Figure 2).

La tension de l'écheveau étant ainsi obtenue en 1/8 de tour, et même moins, il est loisible de donner au support pour le défilage une position comprise entre la position horizontale et une inclinaison jusqu'à au moins 45° par rapport à l'horizontal (Voir Figure 2). Pour maintenir le support en position inclinée on peut utilement le faire reposer sur une butée 23 solidaire soit du châssis 5 soit du sol, ladite butée étant située préférablement mais non exclusivement à un endroit tel quë l'axe 6 vienne reposer dessus. De cette façon, l'axe 6 ne sera pas sollicité vers le bas par le poids du levier 20 et de la bielle 7 lorsque l'écheveau sera dévidé complètement et n'exercera plus de tension sur les bras 1 et 2. Par contre, lorsque l'ouvrière relévera le support 3 en position verticale, l'axe 6 sera sollicité vers la bas et restera en position sur la butée 23 telle que cela est indiqué sur la figure 1. Par ailleurs, du fait de l'inclinaison du support 3 on peut voir (figure 3) que la distance au sol de l'oeillet 24 est beaucoup moins importante que si le support était en position horizontale, ceci pour une même distance D entre le sommet des bras 1 et 2 et l'oeillet 24. Pour une inclinaison de 45° cette distance au sol serait 1,4142 fois moins grande. Par ailleurs, l'oeillet 24 est de ce fait situé vers l'ouvrière ce qui facilite d'autant plus à celle-ci l'enfilage dans l'oeillet sans avoir recours à un marchepied.

En comparant le trait pointillé montrant le passage du fil dans l'oeillet lorsque le support est horizontal et le trait plein montrant le passage du fil dans l'oeillet lorsque le support est incliné, on peut se rendre compte que, dans le premier cas, l'angle a' de frottement et de brisure du fil est aigu tandis que dans le second cas l'angle a est obtus, ce qui facilite les grandes vitesses le rebobinage en ménageant mieux le fil.

## Revendications

1. Porte-écheveau pour le défilage d'un écheveau de fil comprenant deux bras (1, 2) disposés sur un support (3) et destinés à recevoir un écheveau de fil, l'un des deux bras (1, 2) étant déplaçable le long du support (3) au moyen d'un couliseau (11), le support (3) des deux bras (1, 2) étant monté à pivotement sur un châssis (5) de façon à prendre deux positions, une position verticale pour la mise en place d'un écheveau sur les bras (1, 2) et une position pour le défilage de l'écheveau, le coulisseau (11) du bras mobile (2) étant également déplaçable le long d'une tige pivotante (7), ladite tige pivotante portant une butée (8) coopérant avec ledit coulisseau (11) ou un élément qui en est solidaire pour écarter le bras mobile (2) du bras fixe (1) lors du passage du support (3) de la position verticale pour la mise en place de l'écheveau à la position de défilage, caractérisé par le fait que ta tige pivotante (7) constitue une bielle articulée à un levier (20) qui est lui-même monté à pivotement sur le support (3) et qu'un moyen (22) est prévu pour faire pivoter le levier (20).

2. Porte-écheveau conforme à la revendication 1, caractérisé en ce que le moyen pour faire pivoter le levier (20) est un autre levier (22) solidaire du levier (20).

3. Porte-écheveau conforme à la revendication 1, caractérisé en ce que le levier (20) et la tige (7) qu'il commande forment une ligne brisée telle que leur axe de liaison (6) prend appui contre le support (3), lorsque celui-ci est dans la position de défilage de l'écheveau.

4. Porte-écheveau conforme à la revendication 3, caractérisé en ce qu'en position de défilage, inclinée ou horizontale, le support (3) est appuyé sur une butée (23) fixée sur le châssis (5), de telle façon que le levier (20) commandant le bras mobile (2) se trouve prisonnier entre le support (3) de bras (1-2) et la butée (23).

5. Porte-écheveau conformé la revendication 1, caractérisé en ce que le levier (20) et la tige pivotante (7) sont libérés de la butée (23) lorsque le support (3) est dans la position verticale où le bras mobile (2) peut se rapprocher du bras fixe (1) sous l'effet de son propre poids, permettant la mise en place de l'écheveau.

## Patentansprüche

1. Garnstranghaspel für das Abwickeln eines Garnstranges, der mit zwei auf einem Träger (3) angeordneten und zum Tragen eines Garnstranges dienenden Armen (1, 2) ausgestattet ist, wobei einer der beiden Arme (1, 2) mittels eines Schiebers (11) verschiebbar längs dem Träger (3) angeordnet ist und dieser gemeinschaftliche Träger (3) der beiden Arme (1, 2) derart schwenkbar an einem Gestell (5) angelenkt ist, dass er in zwei verschiedene Lagen geschwenkt werden kann, und zwar in eine senkrechte Lage für die Anordnung eines Garnstranges auf den Armen (1, 2), und in eine Abwickellage für das Abwickeln desselben, und wobei überdies der vorgenannte Schieber (11) des Schiebearmes (2) sich länges einer Schwenkstange (7) verschieben lässt welche mit einem mit dem Schieber (11) bzw. mit einem an ihm befestigten Teil zusammenwirkenden Anschlag (8) versehen ist zwecks Entfernung des Schiebearmes (2) vom Festarm (1) während des Überganges des Trägers (3) aus seiner senkrechten Lage für die Anordnung des Garnstranges in die Abwickellage, dadurch gekennzeichnet, dass die vorgenannte Schwenkstange (7) eine an einem Hebel (20) angelenkte Treibstange ist, welche ihrerseits schwenkbar am Träger (3) angelenkt ist, und das ein Mittel (22) für das Verschwenken dieses Hebels (20) vorgesehen ist.

2. Garnstranghaspel gemäss dem Anspruch 1, dadurch gekennzeichnet, dass das vorgenannte Mittel für das Verschwenken des bretreffenden Hebels (20) ein zweiter, an ihm befestigter Hebel (22) ist.

3. Garnstranghaspel gemäss dem Anspruch 1, dadurch gekennzeichnet, dass der vorgenannte Hebel (20) und die durch ihn gesteuerte Schwenkstange (7) zusammen eine derart geknickte Linie bilden, dass ihre Kuppelachse (6) sich auf dem Träger (3) abstützt, wenn dieser sich in der Abwickellage des Garnstranghaspels befindet.

4. Garnstranghaspel gemäss dem Anspruch 3, dadurch gekennzeichnet, dass der vorgenannte Träger (3) in schräger bzw. waagerechter Abwickellage sich derart auf einem am Gestell (5) befestigten Anschlag (23) abstützt, dass der den Schiebearm (2) steuernde Hebel (20) zwischen dem Träger (3) der beiden Armen (1, 2) und diesem Anschlag (23) eingeschlossen ist.

5. Garnstranghaspel gemäss dem Anspruch 1, dadurch gekennzeichnet, dass der vorgenannte Hebel (20) und die vorgenannte Schwenkstange (7) sich vol Anshlag (23) lösen, wenn der Träger (3) sich in seiner Vertikallage befindet, in der der Schiebearm (2) sich unter dem Einfluss seines Eigengewichtes zwecks Anordnung des Garnstranges dem Festarm (1) herannähern kann.

## Claims

1. Skein carrier for unwinding a skein of yarn, comprising two arms (1, 2) arranged on a support (3) and which are intended to take a skein of yarn, one of the two arms (1, 2) being capable of being moved along the support (3) by means of a slide (11), the support (3) of the two arms (1, 2) being swivel mounted on a chassis (5) in such a way that they can take up two positions, a vertical postiion for fitting the skein onto the arms (1, 2) and a position for unwinding the skein, the slide (11) of the mobile arm (2) also being capable of being moved along a swivelling rod (7), the said swivelling rod carrying a stop (8) which works in conjunction with the said slider (11) or an element which is integral with it in order to maintain the space between the moving arm (2) and the fixed arm (1) while the support (3) is moved from the vertical position for fitting the skein to the position for unwinding the skein, characterized by the fact that the swivelling rod (7) consists of a coupling rod linked to a lever (20) which is itself swivel mounted on the support (3) and that a means (22) for swivelling the lever (20) is provided.

2. Skein carrier in accordance with claim 1, characterized by the fact that the means for swivelling the lever (20) is another lever (22) integral with lever (20).

3. Skein carrier in accordance with claim 1, characterized by the fact that lever (20) and the rod (7) which it controls form a broken line, such that the shaft (6) connecting them bears on the support (3) when this is in the position for unwinding the skein.,

4. Skein carrier in accordance with claim 3, characterized by the fact that in the unwinding position, inclined or horizontal, the support (3) bears on a stop (23) fixed on the chassis (5), in such a way that the lever (20) which controls the moving arm (2) is trapped between the support (3) of the arms (1, 2) and the stop (23).

5. Skein carrier in accordance with Claim 1, characterized by the fact that the lever (20) and swivel rod (7) are freed from the stop (23) when the support (3) is in the vertical position whilst the moving arm (2) can approach the fixed arm (1) under its own weight, allowing the fitting of the skein.
